# EUROPÄISCHE PATENTSCHRIFT

(11) **EP 1 807 906 B1**
(45) Veröffentlichungstag und Bekanntmachung des Hinweises auf die Patenterteilung: **26.11.2008**
(21) Anmeldenummer: 05799678.7
(22) Anmeldetag: 31.10.2005
(51) Int. Cl.: H01R 12/32

(54) **STECKVERBINDER FÜR LEITERPLATTEN**
PLUG-IN CONNECTOR FOR PRINTED CIRCUIT BOARDS
CONNECTEUR ENFICHABLE POUR CARTES DE CIRCUITS IMPRIMES

(30) Priorität: 05.11.2004 DE 102004054535
(43) Veröffentlichungstag der Anmeldung: 18.07.2007
(73) Patentinhaber: ADC GMBH, 14167 Berlin (DE)
(72) Erfinder: NEUMETZLER, Heiko, 12623 Berlin (DE)
(86) Internationale Anmeldenummer: PCT/EP2005/011637
(87) Internationale Veröffentlichungsnummer: WO 2006/048220

(56) Entgegenhaltungen:
- DE-A1- 2 626 956
- DE-A1- 19 945 412
- DE-B3- 10 257 308
- US-A- 3 524 161
- US-A- 6 050 842

## Beschreibung

Die Erfindung betrifft einen Steckverbinder gemäß dem Oberbegriff des Anspruchs 1.

Aus der DE 199 45 412 A1 sowie der DE 102 57 308 B3 ist jeweils ein Steckverbinder für Leiterplatten bekannt, umfassend eine Anzahl von Kontaktelementen, wobei die Kontaktelemente jeweils zwei Anschlussseiten aufweisen, wobei die eine Anschlussseite als Schneid-Klemm-Kontakt zum Anschließen von Adern und die andere Anschlussseite als Gabelkontakt zum Kontaktieren von Anschlussflächen auf einer Leiterplatte ausgebildet ist, und ein Kunststoffgehäuse, in das die Schneid-Klemm-Kontakte und der Gabelkontakt zueinander verdreht angeordnet sind und mindestens eine Unterkante des Schneid-Klemm-Kontaktes sich am Kunststoffgehäuse abstützt, so dass die Kontaktelemente bei auftretenden Anschaltkräften auf die Schneid-Klemm-Kontakte verliersicher in dem Kunststoffgehäuse gehalten werden. Das Kunststoffgehäuse ist dabei jeweils zweiteilig ausgebildet, wobei zunächst die Kontaktelemente in das erste Gehäuseteil eingeschoben werden und dann das zweite Gehäuseteil auf das erste Gehäuseteil aufgerastet wird. Nachteilig an den bekannten Steckverbindern für Leiterplatten ist, dass diese relativ aufwendig in der Herstellung sind.

Der Erfindung liegt daher das technische Problem zugrunde, einen Steckverbinder für Leiterplatten zu schaffen, der einfacher in der Herstellung ist.

Die Lösung des technischen Problems ergibt sich durch den Gegenstand mit den Merkmalen des Anspruchs 1. Weitere vorteilhafte Ausgestaltungen ergeben sich aus den Unteransprüchen.

Hierzu ist das Kunststoffgehäuse einstückig ausgebildet, wobei der die Gabelkontakte aufnehmende Teil mindestens teilweise federelastisch ausgebildet ist. Hierdurch wird erreicht, dass bei der Bestückung des Kunststoffgehäuses mit den Kontaktelementen dieses auseinander gebogen werden kann, um die Kontaktelemente einzuführen und anschließend wieder federelastisch sich zurückbewegt, wodurch die Kontaktelemente fixiert werden. Durch die einteilige Ausführungsform des Kunststoffgehäuses vereinfacht sich die Herstellung des Steckverbinders, da nur noch ein Spritzwerkzeug benötigt wird. Des weiteren muss kein weiteres Kunststoffgehäuse montiert werden.

In einer bevorzugten Ausführungsform ist das Kontaktelement im Übergangsbereich zwischen dem Schneid-Klemm-Kontakt und dem Gabelkontakt mit zwei Rastelementen ausgebildet, die in Rastaufnahmen des Kunststoffgehäuses einrasten. Die Rastaufnahmen sind dabei weiter vorzugsweise als Durchbrüche in der jeweiligen Gehäusewand ausgebildet.

In einer weiteren bevorzugten Ausführungsform sind die Gabelkontakte in Längsrichtung von dem Gehäuse vollständig aufgenommen. Dabei sind weiter vorzugsweise Nuten bzw. Führungen in die Innenseiten der Gehäusewände eingearbeitet, in denen mindestens die Gabelkontakte geführt sind. Die eigentlichen Kontaktbereiche der Gabelkontakte stehen dabei über die Nuten bzw. Führungen hinweg.

In einer weiteren bevorzugten Ausführungsform ist das Kunststoffgehäuse an den Seitenwänden mindestens teilweise geschlitzt ausgebildet. Dies bewirkt zum einen eine gewünschte Federelastizität. Zum anderen kann durch die geschlitzte Ausführungsform der Steckverbinder auch auf breitere Leiterplatten gesteckt werden.

In einer weiteren bevorzugten Ausführungsform sind der Schneid-Klemm-Kontakt und der Gabelkontakt zueinander im Bereich von 45° zueinander verdreht angeordnet. Die Anordnung der Kontaktelemente eines Schneid-Klemm-Kontaktes im Winkel von ca. 45° ist hinsichtlich des Anschaltvorganges von Vorteil, wobei sich weiter bei der einstückigen Ausbildung des Kontaktelementes als Stanz- oder Biegeteil zwangsläufig eine Kante bildet, die zur Abstützung genutzt werden kann.

In einer weiteren bevorzugten Ausführungsform liegen der Schneid-Klemm-Kontakt und der Gabelkontakt auf einer gemeinsamen Mittenachse. Der Vorteil dieser Ausführungsform ist, dass die auftretenden Anschaltkräfte auf dem Schneid-Klemm-Kontakt nicht bzw. zu geringeren Biegemomenten auf den Gabelkontakt bewirken. Des Weiteren kann der Steckverbinder bei gleicher Anzahl von Kontaktelementen schmaler aufgebaut werden.

In einer weiteren bevorzugten Ausführungsform ist der Steckverbinder mittels mindestens einer Rastfeder an einem Frontrahmen verrastet, wobei mittels der Rastfeder der Steckverbinder von der Vorderseite der Frontplatte entriegelbar ist. Eine mögliche Ausgestaltung einer solchen Rastfeder ist in der DE 101 41 449 A1 zur Anwendung bei einem Adapter für Glasfasersteckverbinder beschrieben, wobei die Ausführungen bezüglich der Rastfeder hiermit ausdrücklich in Bezug genommen werden.

Die Erfindung wird nachfolgend anhand eines bevorzugten Ausführungsbeispiels näher erläutert. Die Fig. zeigen:
- Fig. 1: eine Seitenansicht eines Steckverbinders,
- Fig. 2: eine Draufsicht auf den Steckverbinder,
- Fig. 3: eine Schnittdarstellung durch den Steckverbinder und
- Fig. 4: eine perspektivische Darstellung des Steckverbinders mit einem herausgezogenen Kontaktelement.

In der Fig. 1 ist der Steckverbinder 1 in einer Seitenansicht dargestellt. Der Steckverbinder 1 umfasst ein einteiliges Kunststoffgehäuse 2. Im oberen Bereich ist das Kunststoffgehäuse 2 mit Klemmrippen 3 ausgebildet, zwischen denen Schneid-Klemm-Kontakte 11 von Kontaktelementen 10 angeordnet sind (siehe Fig. 4). Unterhalb der Klemmrippen 3 ist an einer Gehäusewand eine Drahtführung 5 angeordnet. Im unteren Bereich des Kunststoffgehäuses 2, dort wo die Gabelkontakte 12 der Kontaktelemente 10 liegen, weist das Gehäuse Rastaufnahmen 6 auf, die als rechteckförmige Durchbrüche ausgebildet sind. Zwischen jeweils zwei Rastaufnahmen 6 weist die Gehäusewand 4 nutenförmige Vertiefungen 7 auf. Weiter weist die Gehäusewand 4 seitlich zwei Aufnahmen 8 für eine nicht dargestellte Verriegelung auf, mittels derer der Steckverbinder 1 beispielsweise an einen metallischen Frontrahmen befestigt werden kann. An der Innenseite ist die Gehäusewand 4 mit Nuten 9 ausgebildet, in denen die Gabelkontakte 12 mit ihren Seitenflächen 13 geführt werden. Die eigentlichen Kontaktbereiche 14 des Gabelkontaktes 12 sind dabei nach innen gewölbt und stehen aus der Nut 9 heraus. Im Übergangsbereich zwischen Gabelkontakt 12 und Schneid-Klemm-Kontakt 11 weist das Kontaktelement 10 zwei Rastnasen 15 auf, die, wie in Fig. 3 oder 4 zu erkennen, in die Rastaufnahmen 6 eingerastet sind. Dabei ist in Fig. 3 weiter zu erkennen, dass der Schneid-Klemm-Kontakt 11 und der Gabelkontakt 12 auf einer gemeinsamen Mittenachse 16 liegen. Weiter sieht man in Fig. 3, wie die Rastnasen 6 sich auf Auflageflächen 20 im Kunststoffgehäuse 2 nach unten abstützen. Diese Auflageflächen 20 nehmen die auftretenden Anschaltkräfte beim Beschalten der Schneid-Klemm-Kontakte 11 auf. Des Weiteren weist das Kunststoffgehäuse Anschlagflächen 21 und 22 auf, an denen das Kontaktelement 10 mit seinen Kanten 17 und 18 anschlägt. Die Seitenwände 23 des Kunststoffgehäuses 2 weisen weiter im Bereich der Gabelkontakte 12 jeweils einen Schlitz 24 auf. Aufgrund der Schlitze 24 können die beiden Gehäusewände 4 federelastisch gegeneinander aufgebogen werden, so dass die Kontaktelemente 10 mit den Rastnasen 15 von unten in das Kunststoffgehäuse 2 eingeschoben werden, bis die Rastnasen 15 in die Rastaufnahmen 6 einrasten.

### Bezugszeichenliste

- 1: Steckverbinder
- 2: Kunststoffgehäuse
- 3: Klemmrippe
- 4: Gehäusewand
- 5: Drahtführung
- 6: Rastaufnahmen
- 7: Vertiefung
- 8: Aufnahme
- 9: Nut
- 10: Kontaktelement
- 11: Schneid-Klemm-Kontakt
- 12: Gabelkontakt
- 13: Seitenfläche
- 14: Kontaktbereich
- 15: Rastnase
- 16: Mittenachse
- 17: Kante
- 18: Kante
- 20: Auflagefläche
- 21: Anschlagfläche
- 22: Anschlagfläche
- 23: Seitenwand
- 24: Schlitz

## Patentansprüche

1. Steckverbinder für Leiterplatten, umfassend eine Anzahl von Kontaktelementen, wobei die Kontaktelemente jeweils zwei Anschlussseiten aufweisen, wobei die eine Anschlussseite als Schneid-Klemm-Kontakt zum Anschließen von Adern und die andere Anschlussseite als Gabelkontakt zum Kontaktieren von Anschlussflächen auf einer Leiterplatte ausgebildet ist, und ein Kunststoffgehäuse, in das die Schneid-Klemm-Kontakte der Kontaktelemente einsteckbar sind, wobei der Schneid-Klemm-Kontakt und der Gabelkontakt zueinander verdreht angeordnet sind und das Kontaktelement sich mit mindestens einer Kante am Kunststoffgehäuse abstützt, so dass die Kontaktelemente bei auftretenden Anschaltkräften auf die Schneid-Klemm-Kontakte verliersicher in dem Kunststoffgehäuse gehalten werden,
**dadurch gekennzeichnet, dass**
das Kunststoffgehäuse (2) einstückig ausgebildet ist, wobei der die Gabelkontakte (12) aufnehmende Teil mindestens teilweise federelastisch ausgebildet ist.

2. Steckverbinder nach Anspruch 1, **dadurch gekennzeichnet, dass** im Übergangsbereich zwischen dem Schneid-Klemm-Kontakt (11) und dem Gabelkontakt (12) das Kontaktelement (10) mit zwei Rastelementen (15) ausgebildet ist, die in Rastaufnahmen (6) des Kunststoffgehäuses (2) einrasten.

3. Steckverbinder nach Anspruch 1 oder 2, **dadurch gekennzeichnet, dass** die Gabelkontakte (12) in Längsrichtung von dem Kunststoffgehäuse (2) vollständig aufgenommen sind.

4. Steckverbinder nach einem der vorangegangenen Ansprüche, **dadurch gekennzeichnet, dass** das Kunststoffgehäuse (2) an den Seitenwänden (23) mindestens teilweise geschlitzt ausgebildet ist.

5. Steckverbinder nach einem der vorangegangenen Ansprüche, **dadurch gekennzeichnet, dass** der Schneid-Klemm-Kontakt (11) und der Gabelkontakt (12) zueinander im Bereich von 45° zueinander verdreht angeordnet sind.

6. Steckverbinder nach einem der vorangegangenen Ansprüche, **dadurch gekennzeichnet, dass** der Schneid-Klemm-Kontakt (11) und der Gabelkontakt (12) auf einer gemeinsamen Mittenachse (16) liegen.

7. Steckverbinder nach einem der vorangegangenen Ansprüche, **dadurch gekennzeichnet, dass** der Steckverbinder (1) mittels einer Rastfeder an einem Frontrahmen verrastet ist, wobei mittels der Rastfeder der Steckverbinder (1) von der Vorderseite der Frontplatte entriegelbar ist.

## Claims

1. Plug-in connector for printed circuit boards, comprising a number of contact elements, the contact elements respectively having two connection sides, the one connection side being formed as an insulation-piercing contact for the connecting of wires and the other connection side being formed as a bifurcated contact for the contacting of terminal areas on a printed circuit board, and a plastic housing, into which the insulation-piercing contacts of the contact elements can be inserted, the insulation-piercing contact and the bifurcated contact being arranged such that they are turned in relation to each other and the contact element supporting itself with at least one edge on the plastic housing, so that the contact elements are captively held in the plastic housing when connecting forces occur on the insulation-piercing contacts, **characterized in that** the plastic housing (2) is formed in one piece, the part receiving the bifurcated contacts (12) being formed at least partly in a resilient manner.

2. Plug-in connector according to claim 1, **characterized in that**, in the transitional region between the insulation-piercing contact (11) and the bifurcated contact (12), the contact element (10) is formed with two latching elements (15), which latch into latching receptacles (6) of the plastic housing (2).

3. Plug-in connector according to claim 1 or 2, **characterized in that** the bifurcated contacts (12) are completely accommodated by the housing (2) in the longitudinal direction.

4. Plug-in connector according to one of the preceding claims, **characterized in that** the plastic housing (2) is formed such that it is at least partly slit at the side walls (23).

5. Plug-in connector according to one of the preceding claims, **characterized in that** the insulation-piercing contact (11) and the bifurcated contact (12) are arranged such that they are turned in relation to each other in the range of 45°.

6. Plug-in connector according to one of the preceding claims, **characterized in that** the insulation-piercing contact (11) and the bifurcated contact (12) lie on a common center axis (16).

7. Plug-in connector according to one of the preceding claims, **characterized in that** the plug-in connector (1) is latched on a front frame by means of a latching spring, it being possible for the plug-in connector (1) to be released from the front side of the front panel by means of the latching spring.

## Revendications

1. Connecteur enfichable pour cartes à circuits imprimés, comprenant une pluralité d'éléments de contact, les éléments de contact présentant à chaque fois deux côtés de raccordement, l'un des côtés de raccordement étant réalisé sous forme de contact autodénudant pour le raccordement de fils et l'autre côté de raccordement étant réalisé sous forme de contact à fourche pour la mise en contact de surfaces de raccordement sur une carte à circuits imprimés, et un boîtier en plastique dans lequel les contacts autodénudants des éléments de contact peuvent être insérés, le contact autodénudant et le contact à fourche étant disposés de manière tournée l'un par rapport à l'autre et l'élément de contact s'appuyant avec au moins une arête contre le boîtier en plastique, de sorte que les éléments de contact soient maintenus de manière imperdable dans le boîtier en plastique lors de l'application de forces de raccordement sur les contacts autodénudants,
**caractérisé en ce que**
le boîtier en plastique (2) est réalisé d'une seule pièce, la partie recevant les contacts à fourche (12) étant réalisée au moins en partie de manière élastique à ressort.

2. Connecteur enfichable selon la revendication 1, **caractérisé en ce que** dans la région de transition entre le contact autodénudant (11) et le contact à fourche (12), l'élément de contact (10) est réalisé avec deux éléments d'encliquetage (15) qui s'encliquètent dans des logements d'encliquetage (6) du boîtier en plastique (2).

3. Connecteur enfichable selon la revendication 1 ou 2, **caractérisé en ce que** les contacts à fourche (12) sont reçus complètement dans la direction longitudinale par le boîtier en plastique (2).

4. Connecteur enfichable selon l'une quelconque des revendications précédentes, **caractérisé en ce que** le boîtier en plastique (2) est réalisé de manière au moins partiellement fendue au niveau des parois latérales (23).

5. Connecteur enfichable selon l'une quelconque des revendications précédentes, **caractérisé en ce que** le contact autodénudant (11) et le contact à fourche (12) sont disposés de manière tournée l'un par rapport à l'autre de l'ordre de 45°.

6. Connecteur enfichable selon l'une quelconque des revendications précédentes, **caractérisé en ce que** le contact autodénudant (11) et le contact à fourche (12) se situent sur un axe médian commun (16).

7. Connecteur enfichable selon l'une quelconque des revendications précédentes, **caractérisé en ce que** le connecteur enfichable (1) est encliqueté au moyen d'un ressort d'encliquetage sur un cadre avant, le connecteur enfichable (1) pouvant être déverrouillé du côté avant de la plaque avant au moyen du ressort d'encliquetage.
